# FASCICULE DE BREVET EUROPEEN

(11) **EP 1 751 404 B1**
(45) Date de publication et mention de la délivrance du brevet: **29.08.2007**
(21) Numéro de dépôt: 05762751.5
(22) Date de dépôt: 19.05.2005
(51) Int. Cl.: F01L 9/04

(54) **DISPOSITIF D'ACTIONNEMENT DE SOUPAPES**
VENTILTRIEBVORRICHTUNG
VALVE ACTUATING DEVICE

(30) Priorité: 19.05.2004 FR 0451000
(43) Date de publication de la demande: 14.02.2007
(73) Titulaire: Peugeot Citroen Automobiles, 78140 Velizy-Villacoublay (FR)
(72) Inventeur: GIRARD, Didier, F-95180 MENUCOURT (FR)
(74) Mandataire: Ménès, Catherine
(86) Numéro de dépôt international: PCT/FR2005/050346
(87) Numéro de publication internationale: WO 2005/113946

(56) Documents cités:
- EP-A- 1 229 421
- EP-A- 1 357 264
- EP-A- 1 411 212
- WO-A-00/65203
- WO-A-98/42958

## Description

L'invention se rapporte à un dispositif d'actionnement de soupapes.

L'invention concerne plus particulièrement un dispositif d'actionnement d'au moins une paire de soupapes de moteur à combustion interne disposé dans un boîtier du type comportant, pour chaque soupape, des moyens d'aimantation, au moins un ressort sollicitant la soupape vers une position d'équilibre et comprenant une extrémité fixe rendue solidaire d'une butée réglable et une extrémité mobile liée en translation avec la soupape, la butée comportant des moyens d'engrènement aptes à coopérer avec des moyens engrènement conjugués d'un organe de commande pour permettre le déplacement de la butée par rapport au boîtier, de façon à régler la tare du ressort, le boîtier comportant un orifice situé entre les butées réglables des deux soupapes d'une même paire et destiné à accueillir l'organe de commande apte à coopérer sélectivement avec les deux butées réglables des deux soupapes adjacentes.

Un tel dispositif est décrit dans le document WO0065203A1. Pour effectuer le réglage de la tare des ressorts de soupapes, le dispositif décrit dans ce document utilise un outil introduit entre deux actionneurs de soupapes adjacents L'outil est constitué d'une tige pourvue à son extrémité d'une portion de disque dont la bordure présente un secteur denté. Le secteur denté de l'outil est destiné à s'engrener avec une roue dentée dont la rotation commande le déplacement d'un équipage mobile solidaire d'une extrémité d'un ressort.

Cependant, le réglage de la tare d'un ressort selon ce dispositif connu est malaisé. En effet, l'outil doit être introduit avec une certaine orientation dans le dispositif, pour permettre au secteur denté de pénétrer dans le dispositif. L'outil est ensuite déplacé latéralement vers la roue dentée de l'équipage mobile associé à un ressort. Le secteur denté doit ensuite être amené en aveugle dans une position d'engrènement avec la roue dentée. Dans cette position difficile à atteindre, le secteur denté peut être tourné pour effectuer le réglage de la tare du ressort. Lorsque les ressorts de deux soupapes adjacentes doivent être réglés, l'outil ayant assuré le réglage d'un premier ressort doit être déplacé latéralement pour engrener avec la roue dentée adjacente selon la même procédure.

La structure d'un tel dispositif de commande de soupape engendre donc des opérations de réglage complexes qui sont incompatibles avec une production industrielle à grande échelle. De plus, la complexité des opérations nécessaires au réglage de la tare des ressorts est susceptible d'entraîner des erreurs de réglage.

Un but de la présente invention est de pallier tout ou partie des inconvénients de l'art antérieur relevés ci-dessus.

A cette fin, le dispositif d'actionnement selon l'invention, par ailleurs conforme à la définition générique qu'en donne le préambule ci-dessus, est essentiellement caractérisé en ce que l'organe de commande comporte des moyens de positionnement destinés à coopérer avec des moyens de positionnement complémentaires formés sur le boîtier, de façon à permettre, d'une part de repérer deux positions stables correspondant respectivement aux positions d'engrènement avec les deux butées réglables des deux soupapes et, d'autre part, d'immobiliser l'organe dans lesdites positions.

Par ailleurs, l'invention peut comporter l'une ou plusieurs des caractéristiques suivantes :
- l'organe de commande et l'orifice ont des dimensions conjuguées interdisant le déplacement latéral de l'organe de commande à l'intérieur de l'orifice entre les deux positions stables,
- l'organe de commande et l'orifice ont des dimensions conjuguées adaptées pour permettre d'une part le retrait l'organe de commande de l'orifice à partir d'une première position stable, et d'autre part, sa réintroduction dans l'orifice dans la seconde position stable,
- la butée et l'organe de commande coopèrent en engrènement lors de leur rotation, et lorsque l'organe de commande est dans une position stable, les axes de rotation respectifs de la butée et l'organe de commande sont non colinéaires et de préférence sensiblement perpendiculaires,
- les moyens de positionnement comportent un axe monté sur l'organe de commande et deux orifices formés sur le boîtier et prévus pour accueillir sélectivement l'axe,
- l'organe de commande et l'orifice ont des formes générales oblongues,
- l'organe de commande comporte un manchon et un axe d'actionnement pourvu des moyens engrènement, l'axe d'actionnement étant disposé de façon excentrée dans le manchon par rapport à l'axe longitudinal du manchon,
- le dispositif comporte des moyens de blocage en translation de l'axe par rapport au manchon, lesdits moyens de blocage autorisant la rotation de l'axe par rapport au manchon,
- l'axe est fileté, et en ce que les moyens d'engrènement de la butée sont constitués d'une denture complémentaire,
- l'orifice a une profondeur sensiblement égale à la longueur de l'organe de commande de façon que, lorsque l'organe de commande est disposé dans le boîtier dans une position stable, une extrémité de l'organe de commande affleure sensiblement au niveau d'une face du boîtier, l'extrémité affleurante de l'organe de commande comportant des moyens d'accouplement avec un organe de réglage,
- la butée comporte d'une bague taraudée montée sur le filetage extérieur d'une douille pourvue des moyens d'engrènement, la douille étant montée libre en rotation et bloquée en translation par rapport au boîtier, la bague taraudée étant bloquée en rotation par rapport au boîtier, de façon que la rotation de la douille entraîne le déplacement de la bague taraudée le long de ladite douille,
- la douille a une forme générale d'un tube cylindrique dont une extrémité comporte une collerette, et en ce que les moyens d'engrènement sont formés sur la collerette,
- le dispositif comprend, pour chaque soupape, une palette rendue solidaire en translation de la soupape, la palette étant disposée entre deux moyens d'aimantation, le dispositif comprend également deux ressorts antagonistes sollicitant l'ensemble soupape/palette vers une position d'équilibre.

D'autres particularités et avantages apparaîtront à la lecture de la description ci-après, faite en référence aux figures dans lesquelles :
- la figure 1 représente une vue en coupe longitudinale et schématique d'une soupape électromagnétique à laquelle peut s'appliquer l'invention,
- la figure 2 représente une vue en perspective illustrant schématiquement un dispositif d'actionnement de soupape selon l'invention monté sur une culasse de moteur à combustion interne,
- la figure 3 représente une vue en perspective représentant schématiquement une partie de l'agencement d'un dispositif d'actionnement d'une paire de soupapes selon l'invention,
- la figure 4 représente une vue en coupe longitudinale du dispositif d'actionnement de la figure 3,
- la figure 5 représente une vue en perspective éclatée d'une partie du dispositif d'actionnement des figures 2 et 3, illustrant une partie du mécanisme de commande d'une des deux soupapes,
- la figure 6 représente une section transversale du dispositif selon la ligne GG de la figure 2,
- la figure 7 représenté une section transversale du dispositif selon la ligne EE de la figure 4
- la figure 8 représente une vue en perspective d'un détail du dispositif de la figure 2.

L'invention s'applique aux soupapes de moteur à combustion interne actionnées de façon électromagnétique. La figure 1 illustre un exemple d'actionneur d'une telle soupape dite "soupape électromagnétique". L'actionneur comprend classiquement une partie mobile constituée d'une tige 14 dont une extrémité est solidaire d'une palette 3 disposée entre deux électro-aimants 4, 5 (cf. également figure 4). L'autre extrémité de la tige 14 mobile est en appui sur l'extrémité de la tige de la soupape 1

Deux ressorts supérieur 6 et inférieur 7 sont montés de façon antagoniste sur l'ensemble tige /soupape 14, 1 de façon à solliciter cet ensemble vers, une position d'équilibre (position représentée à la figure 1). Chacun des ressorts 6, 7 comprend une extrémité fixe rendue solidaire d'une butée fixe et une extrémité mobile rendue solidaire en translation directement ou indirectement de la soupape et/ou de la tige mobile 14. La palette 3 est soumise à l'action des électro-aimants 4, 5, de façon à déplacer et bloquer la soupape 1 en position ouverte ou fermée. La palette 3 et la soupape 1 peuvent être balancées par les ressorts 6, 7 entre les deux positions ouverte et fermée. La tare des ressorts 5, 6 doit être réglée de façon que, lorsque les électro-aimants ne sont pas activés, la soupape 1 et la palette 3 sont disposés dans la position d'équilibre entre les positions ouverte et fermée.

En général, seul l'un des deux ressorts 6 associés à une soupape 1 a une tare réglable, pour permettre d'égaliser sa tare avec celle de l'autre ressort 7.

Comme représenté à la figure 2, le mécanisme de commande des soupes 1 est en général intégré dans un boîtier 2 appelé "actionneur" qui est monté directement ou indirectement sur la culasse 19 d'un moteur à combustion interne.

Les figures 2 et 3 représente une partie du mécanisme de la figure 1. Par soucis de simplification, les éléments identiques à ceux décrits ci-dessus sont désignés par les mêmes références numériques et ne seront pas décrits en détail une seconde fois.

Comme illustré aux figures 4 et 5, le ressort supérieur 6 du mécanisme a une première extrémité inférieure mobile qui est rendue solidaire de la tige 14 mobile au moyen d'une coupelle 20 inférieure et un dispositif d'accrochage conique 21. L'extrémité supérieure du ressort 6 est rendue solidaire d'une rondelle d'appui 46. La rondelle d'appui 46 est elle-même montée sur une bague 36 taraudée vissée sur le filetage extérieur d'une douille 26 cylindrique.

La douille 26 est montée libre en rotation et bloquée en translation par rapport au boîtier 2. Plus précisément, la douille 26 comporte à son extrémité supérieure une collerette en appui sur le corps de l'actionneur (électro-aimant 5 par exemple) par l'intermédiaire d'une rondelle d'appui 22. Une denture est formée sur la bordure extérieure de la collerette de la douille 26 (cf. figure 5 notamment).

La bague 36 taraudée est bloquée en rotation par rapport au boîtier 2. Par exemple, comme représenté à la figure 6, la bague 36 taraudée comporte des épaulements 23 qui s'engagent dans des logements dans le corps du boîtier 2 et empêchant la rotation de la bague 36 autour de son axe.

Selon cet agencement, la rotation de douille 26 entraîne donc le déplacement de la bague 36 taraudée vers le long de ladite douille 26. Le sens de déplacement de la bague 36 taraudée le long de la douille 26 est déterminé par le sens de rotation de la douille 26 .

L'ensemble constitué de la douille 26, de la bague 36 taraudée et de la rondelle d'appui 46 forme une butée 16 réglable pour l'extrémité supérieure du ressort 6 comme décrit plus en détail ci-après.

La denture de la douille 26 est destinée à coopérer avec un filetage complémentaire d'un organe de commande de forme oblongue de préférence. A cet effet, le boîtier 2 comporte un orifice 11 situé entre les butées réglables 16 des deux soupapes 1 d'une même paire de soupapes et destiné à accueillir l'organe 8,10 de commande.

L'orifice 11 est de préférence oblong et sensiblement perpendiculaire aux axes de rotation des butées réglables 16. C'est-à-dire que l'orifice 11 a un axe longitudinal sensiblement perpendiculaire aux tiges mobiles 14 du mécanisme d'actionnement des soupapes 1 adjacentes.

Selon une réalisation avantageuse de l'invention, l'organe de commande comporte un manchon 10 et une vis 8 d'actionnement logée dans le manchon 10. L'extrémité filetée de la vis 8 d'actionnement fait saillie hors du manchon 10, pour permettre son engrènement avec le filetage de la douille 26 (cf. figures 3, 5, 7 et 8).

De préférence, le manchon 10 a des dimensions transverses non symétriques par rapport à son axe longitudinal. Par exemple, la vis 8 est disposée de façon excentrée dans le manchon 10 par rapport à l'axe longitudinal médian du manchon 10 (cf. figures 5, 7 et 8).

Le manchon 10 comporte dans son épaisseur des moyens 18 de blocage en translation de la vis 8 par rapport au manchon 10. Ces moyens de blocage peuvent comporter, par exemple, un pion 18 coopérant avec une rainure 118 annulaire formée sur le corps de la vis et autorisant la rotation de la vis 8 par rapport au manchon 10 (cf. figure 5).

L'organe de commande (vis 8 et manchon 10) et l'orifice 11 ont des dimensions transverses conjuguées interdisant le déplacement latéral de l'organe 8, 10 de commande à l'intérieur de l'orifice 11 (cf. figure 7).

C'est-à-dire que l'organe 8, 10 de commande ne peut se déplacer latéralement à l'intérieur de l'orifice 11 entre les deux positions d'engrènement correspondant respectivement aux positions d'engrènement de la vis 8 avec les deux butées réglables 16 adjacentes.

De préférence, le manchon 10 et l'orifice 11 ont des dimensions conjuguées adaptées pour permettre d'une part le retrait l'organe de commande 8, 10 hors de l'orifice selon une direction parallèle à l'axe longitudinal de l'orifice 11. Ainsi, à partir d'une première position d'engrènement, l'organe 8, 10 de commande peut être retiré de l'orifice 11, puis pivoté de 90 degrés autour de son axe longitudinal et enfin réintroduit dans la seconde position d'engrènement.

Selon l'invention, l'organe de commande 8, 10 comporte des moyens 12 de positionnement destinés à coopérer avec des moyens 13 de positionnement complémentaires formés sur le boîtier 2, de façon à permettre, d'une part de repérer deux positions d'engrènement, et d'autre part, d'immobiliser l'organe 8, 10 dans lesdites positions.

Par exemple, les moyens 12 de positionnement comportent un axe 12 tel qu'une vis montée sur le manchon 10 et deux orifices 13 de positionnement, par exemple taraudés, formés sur le boîtier 2 et prévus pour accueillir sélectivement l'axe 12. De préférence, l'axe 12 de positionnement est parallèle à l'axe longitudinal de la vis. Ainsi, les deux orifices 13 de positionnement sont parallèles à l'axe longitudinal de l'orifice 11 oblong.

Les figures 7 et 8 illustrent la parfait positionnement selon l'invention du filetage de la vis 8 contre le filetage de la douille 26 lorsque l'organe 8, 10 de commande est disposé dans l'orifice 11.

Le vissage de l'axe 12 dans un orifice 13 du boîtier permet à un opérateur de déterminer sans ambiguïté le ressort qu'il est en train de régler et minimise ainsi les risques d'erreurs de réglage.

L'orifice 11 a par ailleurs une profondeur de préférence sensiblement égale à la longueur de l'organe de commande 8, 10. De cette façon, lorsque l'organe de commande 8, 10 est disposé dans le boîtier 2 dans une position d'engrènement, une extrémité de l'organe 8, 10 de commande affleure sensiblement au niveau d'une face du boîtier 2. L'extrémité affleurante de l'organe 8, 10 de commande peut comporter ainsi des moyens 25 d'accouplement, tel qu'une empreinte, destinée à coopérer avec un organe de réglage 9 supplémentaire tel qu'une clé par exemple (cf. figure 2 et 8).

On conçoit donc aisément que tout en étant de structure simple et peu coûteuse, le dispositif selon l'invention permet un réglage des ressorts de soupapes plus simple que selon l'art antérieur.

## Revendications

1. Dispositif d'actionnement d'au moins une paire de soupapes (1) de moteur à combustion interne disposé dans un boîtier (2) du type comportant, pour chaque soupape (1), des moyens (4, 5) d'aimantation, au moins un ressort (6) sollicitant la soupape (1) vers une position d'équilibre et comprenant une extrémité fixe rendue solidaire d'une butée réglable (16) et une extrémité mobile rendue solidaire en translation de la soupape (1), la butée (16) réglable comportant des moyens (26) d'engrènement aptes à coopérer avec des moyens engrènement conjugués d'un organe de commande (8, 10) pour permettre le déplacement de la butée (16) par rapport au boîtier (2), de façon à régler la tare du ressort (6), le boîtier (2) comportant un orifice (11) situé entre les butées réglables (16) des deux soupapes (1) d'une même paire et destiné à accueillir l'organe (8, 10) de commande apte à coopérer sélectivement avec les deux butées réglables (16) des deux soupapes (1) adjacentes, **caractérisé en ce que** l'organe de commande (8, 10) comporte des moyens (12) de positionnement destinés à coopérer avec des moyens (13) de positionnement complémentaires formés sur le boîtier (2), de façon à permettre, d'une part de repérer deux positions stables correspondant respectivement aux positions d'engrènement avec les deux butées réglables (16) des deux soupapes (1) et, d'autre part, d'immobiliser l'organe (8, 10) dans lesdites positions.

2. Dispositif selon la revendication 1, **caractérisé en ce que** l'organe de commande (8, 10) et l'orifice (11) ont des dimensions conjuguées interdisant le déplacement latéral de l'organe (8, 10) de commande à l'intérieur de l'orifice (11) entre les deux positions stables.

3. Dispositif selon la revendication 1 ou 2, **caractérisé en ce que** l'organe de commande (8, 10) et l'orifice (11) ont des dimensions conjuguées adaptées pour permettre d'une part le retrait l'organe de commande (8, 10) de l'orifice (11) à partir d'une première position stable, et d'autre part, sa réintroduction dans l'orifice (11) dans la seconde position stable.

4. Dispositif selon l'une quelconque des revendications 1 à 3, **caractérisé en ce que** la butée (16) et l'organe de commande (8, 10) coopèrent en engrènement lors de leur rotation, et **en ce que** lorsque l'organe de commande (8, 10) est dans une position stable, les axes de rotation respectifs de la butée (16) et l'organe de commande (8, 10) sont non colinéaires et de préférence sensiblement perpendiculaires.

5. Dispositif selon l'une quelconque des revendications précédentes, **caractérisé en ce que** les moyens de positionnement comportent un axe (12) monté sur l'organe de commande (8, 10) et deux orifices formés sur le boîtier (2) et prévus pour accueillir sélectivement l'axe (12).

6. Dispositif selon l'une quelconque des revendications précédentes, **caractérisé en ce que** l'organe de commande (8, 10) et l'orifice (11) ont des formes générales oblongues.

7. Dispositif selon l'une quelconque des revendications précédentes, **caractérisé en ce que** l'organe de commande comporte un manchon (10) et un axe (8) d'actionnement pourvue des moyens engrènement, l'axe d'actionnement (8) étant disposé de façon excentrée dans le manchon (10) par rapport à l'axe longitudinal du manchon (10).

8. Dispositif selon la revendication 7, **caractérisé en ce qu'**il comporte des moyens (18, 118) de blocage en translation de l'axe (8) par rapport au manchon (10), lesdits moyens (18) de blocage autorisant la rotation de l'axe (8) par rapport au manchon (10).

9. Dispositif selon la revendication 7 ou 8, **caractérisé en ce que** l'axe (8) est fileté, et **en ce que** les moyens (26) d'engrènement de la butée (16) sont constitués d'une denture complémentaire.

10. Dispositif selon l'une quelconque des revendications précédentes, **caractérisé en ce que** l'orifice (11) a une profondeur, sensiblement égale à la longueur de l'organe de commande (8, 10) de façon que, lorsque l'organe de commande (8, 10) est disposé dans le boîtier (2) dans une position stable, une extrémité de l'organe (8, 10) de commande affleure sensiblement au niveau d'une face du boîtier (2), l'extrémité affleurante de l'organe (8, 10) de commande comportant des moyens (25) d'accouplement avec un organe de réglage (9).

11. Dispositif selon l'une quelconque des revendications précédentes, **caractérisé en ce que** la butée (16) comporte d'une bague (36) taraudée montée sur le filetage extérieur d'une douille (26) pourvue des moyens d'engrènement, la douille (26) étant montée libre en rotation et bloquée en translation par rapport au boîtier (2), et **en ce que** la bague (36) taraudée est bloquée en rotation par rapport au boîtier (2), de façon que la rotation de la douille (26) entraîne le déplacement de la bague (36) taraudée le long de ladite douille (26).

12. Dispositif selon la revendication 11, **caractérisé en ce que** la douille (26) a une forme générale d'un tube cylindrique dont une extrémité comporte une collerette, et **en ce que** les moyens d'engrènement sont formés sur la collerette.

13. Dispositif selon l'une quelconque des revendications précédentes, **caractérisé en ce qu'**il comprend, pour chaque soupape (1), une palette (3) rendue solidiaire en translation de la soupape (1), la palette (3) étant disposée entre deux moyens (4, 5) d'aimantation, et deux ressorts (6, 7) antagonistes sollicitant l'ensemble soupape/palette (1, 3) vers une position d'équilibre.

## Claims

1. Actuation device for at least one pair of valves (1) of an internal combustion engine positioned in a housing (2) of the type comprising, for each valve (1), magnetisation means (4, 5), at least one spring (6) acting on the valve (1) towards a position of equilibrium and comprising a fixed end made integral with an adjustable stop (16) and a mobile end made integral in translation with the valve (1), the adjustable stop (16) comprising meshing means (26) capable of co-operating with matching meshing means of a control member (8, 10) in order to allow the displacement of the stop (16) with respect to the housing (2), in order to regulate the tare of the spring (6), the housing (2) comprising an opening (11) located between the adjustable stops (16) of the two valves (1) of any one pair and intended to accommodate the control member (8, 10) capable of selectively co-operating with the two adjustable stops (16) of the two adjacent valves (1), **characterised in that** the control member (8, 10) comprises positioning means (12) intended to co-operate with complementary positioning means (13) formed on the housing (2), so as to make it possible, on the one hand, to locate two stable positions corresponding respectively to the positions of meshing with the two adjustable stops (16) of the two valves (1) and, on the other hand, to immobilise the member (8, 10) in said positions.

2. Device according to Claim 1, **characterised in that** the control member (8, 10) and the opening (11) have matching dimensions preventing the lateral displacement of the control member (8, 10) within the opening (11) between the two stable positions.

3. Device according to Claim 1 or 2, **characterised in that** the control member (8, 10) and the opening (11) have matching dimensions suitable, on the one hand, for allowing the control member (8, 10) to be withdrawn from the opening (11) from a first stable position and, on the other hand, for allowing it to be reintroduced into the opening (11) in the second stable position.

4. Device according to any one of Claims 1 to 3, **characterised in that** the stop (16) and the control member (8, 10) co-operate in meshing when rotating and **in that**, when the control member (8, 10) is in a stable position, the respective axes of rotation of the stop (16) and the control member (8, 10) are non-colinear and preferably substantial perpendicular.

5. Device according to any one of the preceding claims, **characterised in that** the positioning means comprise a shaft (12) mounted on the control member (8, 10) and two openings formed on the housing (2) and designed to accommodate the shaft (12) selectively.

6. Device according to any one of the preceding claims, **characterised in that** the control member (8, 10) and the opening (11) are generally oblong in shape.

7. Device according to any one of the preceding claims, **characterised in that** the control member comprises a sleeve (10) and an actuation shaft (8) provided with meshing means, the actuation shaft (8) being positioned so as to be offset within the sleeve (10) with respect to the longitudinal axis of the sleeve (10).

8. Device according to Claim 7, **characterised in that** it composes means (18, 118) for locking the shaft (8) in translation with respect to the sleeve (10), said locking means (18) permitting the shaft (8) to rotate with respect to the sleeve (10),

9. Device according to Claim 7 or 8, **characterised in that** the shaft (8) is threaded, and **in that** the meshing means (26) of the stop (16) are constituted by complementary teeth.

10. Device according to any one of the preceding claims, **characterised in that** the opening (11) has a depth substantially equal to the length of the control member (8, 10) so that, when the control member (8, 10) is positioned in the housing (2) in a stable position, one end of the control member (8, 10) is substantial flush with one face of the housing (2), the flush end of the control member (8, 10) comprising means (25) for coupling with an adjustment member (9).

11. Device according to any one of the preceding claims, **characterised in that** the stop (16) comprises a tapped ring (36) mounted on the external threading of a bush (26) provided with meshing means, the bush (26) being mounted so as to be free in rotation and locked in translation with respect to the housing (2), and **in that** the tapped ring (36) is locked in rotation with respect to the housing (2), so that the rotation of the bush (26) results in the displacement of the tapped ring (36) along said bush (26).

12. Device according to Claim 11, **characterised in that** the bush (26) is shaped generally as a cylindrical tube, one end of which comprises a flange, and **in that** the meshing means are formed on the flange.

13. Device according to any one of the preceding claims, **characterised in that**, for each valve (1), it comprises a vane (3) made integral in translation with the valve (1), the vane (3) being positioned between two magnetisation means (4, 5), and two control springs (6, 7) acting on the valve/vane assembly (1, 3) towards a position of equilibrium,

## Patentansprüche

1. Vorrichtung zum Betätigen mindestens eines Paars von Ventilen (1) eines Verbrennungsmotors, die in einem Gehäuse (2) angeordnet ist und für jedes Ventil (1) Magnetisierungsmittel (4, 5) und mindestens eine Feder (6) aufweist, die das Ventil (1) in eine Gleichgewichtsposition drückt und ein mit einem einstellbaren Anschlag (16) fest verbundenes festes Ende und ein in Translation mit dem Ventil (1) fest verbundenes bewegliches Ende umfasst, wobei der einstellbare Anschlag (16) Eingriffsmittel (26) aufweist, die mit zugeordneten Eingriffsmitteln eines Steuerorgans (8, 10) zusammenwirken können und die Bewegung des Anschlags (16) gegenüber dem Gehäuse (2) ermöglichen, um die Tarierung der Feder (6) einzustellen, wobei das Gehäuse (2) eine Öffnung (11) zwischen den einstellbaren Anschlägen (16) der beiden Ventile (1) eines Paars aufweist, die das Steuerorgan (8, 10) aufnimmt, das selektiv mit den beiden einstellbaren Anschlägen (16) der beiden benachbarten Ventile (1) zusammenwirken kann, **dadurch gekennzeichnet, dass** das Steuerorgan (8, 10) Positionierungsmittel (12) aufweist, die mit komplementären Positionierungsmitteln (13) am Gehäuse (2) zusammenwirken, sodass zum einen zwei stabile Positionen markiert werden, die den jeweiligen Eingriffspositionen mit den beiden einstellbaren Anschlägen (16) der beiden Ventile (1) entsprechen, und zum anderen das Organ (8, 10) in diesen Positionen blockiert wird.

2. Vorrichtung nach Anspruch 1, **dadurch gekennzeichnet, dass** das Steuerorgan (8, 10) und die Öffnung (11) aufeinander abgestimmte Abmessungen besitzen, die die seitliche Bewegung des Steuerorgans (8, 10) innerhalb der Öffnung (11) zwischen den beiden stabilen Position verhindern.

3. Vorrichtung nach Anspruch 1 oder 2, **dadurch gekennzeichnet, dass** das Steuerorgan (8, 10) und die Öffnung (11) aufeinander abgestimmte Abmessungen besitzen, die zum einen das Herausziehen des Steuerorgans (8, 10) aus der Öffnung (11) aus einer ersten stabilen Position und zum anderen sein erneutes Einführen in die Öffnung (11) in die zweite stabile Position ermöglichen.

4. Vorrichtung nach einem der Ansprüche 1 bis 3, **dadurch gekennzeichnet, dass** der Anschlag (16) und das Steuerorgan (8, 10) im Eingriff bei ihrer Drehung zusammenwirken und dass, wenn sich das Steuerorgan (8, 10) in einer stabilen Position befindet, die jeweiligen Drehachsen des Anschlags (16) und des Steuerorgans (8, 10) nicht linear und vorzugsweise im Wesentlichen senkrecht zueinander sind.

5. Vorrichtung nach einem der vorhergehenden Ansprüche, **dadurch gekennzeichnet, dass** die Positionierungsmittel einen am Steuerorgan (8, 10) montierten Bolzen (12) und zwei Öffnungen am Gehäuse (2) umfassen, die den Bolzen (12) wahlweise aufnehmen.

6. Vorrichtung nach einem der vorhergehenden Ansprüche, **dadurch gekennzeichnet, dass** das Steuerorgan (8, 10) und die Öffnung (11) im Allgemeinen eine längliche Form besitzen.

7. Vorrichtung nach einem der vorhergehenden Ansprüche, **dadurch gekennzeichnet, dass** das Steuerorgan eine Muffe (10) und eine mit den Eingriffsmitteln versehene Betätigungsachse (8) aufweist, wobei die Betätigungsachse (8) in Bezug auf die Längsachse der Muffe (10) exzentrisch in dieser angeordnet ist.

8. Vorrichtung nach Anspruch 7, **dadurch gekennzeichnet, dass** sie Mittel (18, 118) aufweist, die die Achse (8) gegenüber der Muffe (10) in Translation blockieren und die Drehung der Achse (8) gegenüber der Muffe (10) zulassen.

9. Vorrichtung nach Anspruch 7 oder 8, **dadurch gekennzeichnet, dass** die Achse (8) gewindet ist und dass die Eingriffsmittel (26) des Anschlags (16) aus einer komplementären Zahnung bestehen.

10. Vorrichtung nach einem der vorhergehenden Ansprüche, **dadurch gekennzeichnet, dass** die Tiefe der Öffnung (11) im Wesentlichen der Länge des Steuerorgans (8, 10) entspricht, sodass wenn sich das Steuerorgan (8, 10) in einer stabilen Position im Gehäuse (2) befindet, ein Ende des Steuerorgans (8, 10) mit einer Seite des Gehäuses (2) im Wesentlichen bündig abschließt, wobei das bündige Ende des Steuerorgans (8, 10) Mittel (25) zum Koppeln mit einem Einstellorgan (9) aufweist.

11. Vorrichtung nach einem der vorhergehenden Ansprüche, **dadurch gekennzeichnet, dass** der Anschlag (16) einen Gewindering (36) aufweist, der am Außengewinde einer mit den Eingriffsmitteln versehenen Buchse (26) montiert ist, wobei die Buchse (26) gegenüber dem Gehäuse (2) frei drehbar und translationsblockiert montiert ist, sodass die Drehung der Buchse (26) die Bewegung des Gewinderings (36) an der Buchse (26) entlang bewirkt.

12. Vorrichtung nach Anspruch 11, **dadurch gekennzeichnet, dass** die Buchse (26) die allgemeine Form eines zylindrischen Rohrs besitzt, das an einem Ende einen Kragen aufweist, und **dadurch**, dass die Eingriffsmittel am Kragen angeformt sind.

13. Vorrichtung nach einem der vorhergehenden Ansprüche, **dadurch gekennzeichnet, dass** sie für jedes Ventil (1) eine Scheibe (3), die in Translation mit dem Ventil (1) fest verbunden und zwischen zwei Magnetisierungsmitteln (4, 5) angeordnet ist, sowie zwei Gegenfedern (6, 7) aufweist, die die Einheit aus Ventil und Scheibe (1, 3) in eine Gleichgewichtsposition drücken.
